# EUROPÄISCHE PATENTSCHRIFT

(11) **EP 2 355 626 B1**
(45) Veröffentlichungstag und Bekanntmachung des Hinweises auf die Patenterteilung: **08.02.2017**
(21) Anmeldenummer: 11164424.1
(22) Anmeldetag: 03.03.2009
(51) Int. Cl.: H05B 41/295, H05B 37/02

(54) **Beleuchtungssystem und Verfahren zum Prüfen, ob mindestens zwei mit einem EVG zu betreibende Gasentladungslampen vom gleichen Typ sind**
Lighting system and method for testing whether at least two gas discharge lamps to be operated with a ballast are of the same type
Système d'éclairage et procédé destiné à déterminer si au moins deux lampes à décharge devant fonctionner à l'aide d'un ballast sont du même type

(30) Priorität: 04.03.2008 DE 102008012453
(43) Veröffentlichungstag der Anmeldung: 10.08.2011
(62) Teilanmeldung aus: 09719813.9
(73) Patentinhaber: Tridonic GmbH & Co KG, 6851 Dornbirn (AT)
(72) Erfinder: Flax, Dirk, 6850 Dornbirn (AT); Högl, Andreas, 3452 Michelndorf (AT); Mitterbacher, Andre, 6850 Dornbirn (AT)
(74) Vertreter: Rupp, Christian

(56) Entgegenhaltungen:
- EP-A1- 0 889 675
- DE-A1-102005 046 482
- US-A1- 2005 156 534
- US-A1- 2006 132 044

## Beschreibung

Die Erfindung betrifft ein Verfahren und eine Schaltung zum Betrieb von Leuchtmitteln.

Bei einem nach der EP 1519638 A1 bekannten Verfahren wird zu zwei verschiedenen Zeitpunkten der Vorheizphase der Spannungsabfall über einem auf der Primärseite des Heiztransformators befindlichen Widerstand gemessen. Die beiden dadurch ermittelten Spannungswerte werden mit in einem Speicher abgelegten Referenzspannungswerten verglichen, um den Lampentyp zu bestimmen.

Nach der EP 1125477 B1 ist es bekannt, den Wendelwiderstand der Lampe zu bestimmen, um durch Vergleich mit einem in einem Register abgelegten Referenzwiderstands-Wert den Lampentyp zu ermitteln.

Nach der EP 1103165 B1 erfolgt die Identifizierung des Lampentyps durch Messung des über die Wendel fließenden Stromes. Der Strom wird während der Vorheizphase zu zwei aufeinanderfolgenden Zeitpunkten gemessen.

In der deutschen Patentanmeldung DE 10 2007 047 142.6 wird vorgeschlagen, den Messwert des Wendelwiderstandes zur Bestimmung des Lampentyps zu verwenden, wobei allerdings Voraussetzung ist, dass die der Heizwendel zugeführte Leistung bzw. der zugeführte Wendelstrom während der Vorheizphase konstant gehalten werden. Dadurch wird folgender vorteilhafter Effekt erzielt: Während der Vorheizphase erhitzen sich die Wendeln. Mit der Erhitzung steigt auch der Wendelwiderstand. Wenn beispielsweise die Wendel eines ersten Lampentyps den Kaltwiderstand R hat, so kann sich dieser während der Vorheizphase verdoppeln, so dass er beispielsweise 2R beträgt. Wenn nun die Wendel eines zweiten Lampentyps den Kaltwiderstand 2R hat, so würde deren Heißwiderstand 4R sein. Während der Vorheizphase findet also eine Aufspreizung der Widerstandswerte dahingehend statt, dass der Abstand bzw. die Differenz der Heißwiderstände doppelt so groß ist, wie die der Kaltwiderstände. Infolge des größeren Abstandes der Heißwiderstände ist eine genauere Bestimmung des Lampentyps möglich. Voraussetzung dafür ist jedoch - wie vorher angegeben - dass die den Wendeln zugeführte Leistung bzw. der den Wendeln zugeführter Heizstrom während der Vorheizphase konstant gehalten werden.

Das eingangs angegebene Verfahren, zu dem hier kein Stand der Technik bekannt ist, ist gekennzeichnet durch die Kombination der Merkmale des Anspruches 1.

Die abhängigen Ansprüche 2 bis 8 betreffen Weiterbildungen des erfindungsgemäßen Verfahrens.

Der Anspruch 9 betrifft eine zur Durchführung dieses Verfahrens ausgebildete Schaltung.

Die DE102005046482A1 offenbart ein Verfahren nach der Präambel von Anspruch 1.

Die Erfindung bezieht sich auf ein Verfahren zum Betrieb von Leuchtmitteln, insbesondere

Gasentladungslampen oder LEDs bzw. OLEDs. Dabei wird (bspw. durch eine Steuereinheit) erkannt, ob an einer zum Einsatz der Leuchtmittel vorgesehenen Stelle, bspw. einer Fassung insbesondere für Gasentladungslampen, ein Leuchtmittel oder ein Substitutionswiderstand elektrisch mit einer Betriebsschaltung für die Leuchtmittel verbunden ist. Im Falle des Erkennens eines Substitutionswiderstandwertes wird ein spezielles, vom Normalbetrieb abweichendes Verhalten der Betriebsschaltung auslöst, das insbesondere dann zum Einsatz kommt, wenn der Substitutionswiderstand wieder durch Leuchtmittel ersetzt wurde. Der Substitutionswiderstand kann also insbesondere bei der Herstellung zur Konfigurierung oder Programmierung eines Betriebsgeräts für Leuchtmittel dienen. Eine Lampenfassung oder vergleichbarer Leuchtmittelanschluss wird also erstmals als Programmierschnittstelle verwendet und dient somit nicht (nur) zur Ausgabe der elektrischen Versorgung der Leuchtmittel, sondern auch als Programmierkanal hin bspw. zu einer integrierten Schaltung (Mikrokontroller, ASIC,...) des Betriebsgeräts.

Im Falle des Erkennens eines Substitutionswiderstandwertes durch die Steuereinheit können abweichende Betriebsparameter für den nachfolgenden Betrieb eingestellt werden. Dazu kann die Steuereinheit bspw. den Substitutionswiderstand bzw. dessen Ohm'schen Widerstandswert in einer Tabelle mit einem oder mehreren zu wählenden Betriebsparametern abgleichen. Diese Betriebsparameter kommen vorzugsweise zum Einsatz, sobald anstelle des Substitutionswiderstands wieder ein Leuchtmittel eingesetzt wurde.

Im Falle des Erkennens eines Substitutionswiderstandwertes kann bei einer Gasentladungslampe mit heizbaren Elektroden die Vorheizzeit oder das Ablaufverhalten des Lampenstarts geändert werden.

Im Falle des Erkennens eines Substitutionswiderstandwertes können also der Betriebsschaltung Betriebsparameter über den erkannten Wert des Substitutionswiderstandes für den späteren Betrieb, d.h. nach dem nächsten Lampenstart, vorgegeben werden.

Mittels des Substitutionswiderstands können zu betreibende Leuchtmitteltypen, insbesondere Wattagen vorgegeben werden. Ausführungsbeispiele der Erfindung werden nachfolgend anhand der Zeichnungen beschrieben.

Es zeigen:
Fig. 1 ein schematisiertes Blockschaltbild des erfindungsgemäßen Vorschaltgerätes;
Fig. 2 ein Flussdiagramm, welches zeigt, wie das erfindungsgemäße Verfahren praktisch umgesetzt wird; und
Fig. 3 eine graphische Darstellung der Abhängigkeit des Wendelwiderstandes von der Vorheizzeit für drei verschiedene Lampentypen sowie sich daraus ergebenden drei Variationsbereiche für den Differenzwiderstand jedes dieser drei Lampentypen;

Das in Fig. 1 gezeigte Vorschaltgerät V dient zum Betrieb von zwei Gasentladungslampen L1, L2 mit je zwei Heizwendeln W1a, W1b, W2a, W2b.

Zur Erzeugung der Betriebsspannung für die Lampen L1, L2 wird von einem Gleichrichter 1 die Netzspannung gleichgerichtet und in einer Glättungsschaltung geglättet. Ein Wechselrichter 3 erzeugt daraus eine Wechselspannung, die einem Serienresonanzkreis 4 zugeführt wird. Die über dem Kondensator des Serienresonanzkreises 4 abfallende Spannung wird den Lampen L1, L2 als Betriebsspannung zugeführt.

Ein mit einem Bus verbundener Programmgeber 14 legt den Start einer Vorheizphase für die Lampe L fest. Er gibt dazu an den Block 8 ein Startsignal. Der Block 8 erzeugt die Heizleistung bzw. den Wendelstrom für die Wendeln W1 und W2 der Lampe L. Die Heizleistung bzw. der Wendelstrom werden während der Vorheizphase konstant gehalten. Die Heizleistung bzw. der Wendelstrom werden den Lampen L1, L2 über einen Block 6 geführt, der Mittel zum begrenzen der Wendelspannung enthält. Eine Begrenzung der Wendelspannung ist erforderlich, um eine Querentladung zwischen den einzelnen Abschnitten der Heizwendeln zu vermeiden. Der durch die "kalten" Wendeln W1b, W2b fließende Wendelstrom erzeugt an dem Widerstand R5 einen Spannungsabfall, der Wendelstrom-Messmitteln 7 geführt wird. An Spannungsteilern R1/R2 und R3/R4 werden ferner Spannungen abgenommen, die ein Maß für die Wendelspannungen an den "kalten" Wendeln W1b, W2b sind. Diese werden den Wendelspannungs-Messmitteln 9 zugeführt.

Die von den Wendelstrom-Messmitteln 7 und den Wendelspannungs-Messmitteln 9 laufend gemessenen Messwerte werden einem Speicher 15 zugeführt. Der Speicher 15 ist von dem Programmgeber 14 gesteuert, und zwar so, dass die Messwerte für den Wendelstrom und die Wendelspannungen zu zwei aufeinanderfolgenden Zeitpunkten während der Vorheizphase gespeichert werden. Die gespeicherten Messwerte für den Wendelstrom und die Wendelspannungen werden von dem Speicher 15 aus einem Quotientenbildner 10 zugeführt, der daraus die Kaltwiderstände und die Heißwiderstände der Wendeln berechnet. Diese Werte werden von dem Quotientenbildner 10 an den Differenzwertbildner 11 weitergeleitet, der daraus die Differenzwiderstände errechnet.

Der Differenzwertbildner 11 führt die Differenzwiderstände einer Entscheidungslogik 13 zu, die ihrerseits mit einem Speicher 12 korrespondiert, indem eine Tabelle für Referenz-Differenzwiderstände abgelegt ist. Die Entscheidungslogik 13 vergleicht den in dem Block 11 berechneten Differenzwiderstände mit den Referenzwerten in der im Speicher 12 gespeicherten Tabelle und bestimmt den Typ der von dem Vorschaltgerät V betriebenen Lampen L1, L2. Der ermittelte Lampentyp wird von der Entscheidungslogik 13 an die Betriebsparameter- Einstellmittel 5 gemeldet, die unter anderem den Heizstrom bzw. die Heizleistung neu einstellen, falls die Lampen L1, L2 von einem anderen Typ sind als die zuvor mit dem Vorschaltgerät V betriebenen Lampen. Weitere Betriebsparameter können die Vorheizzeit, die Zündspannung, die Lampenbrennspannung, der Lampenstrom oder auch Parameter für Fehlerabschaltungen sein. Es können aber auch Betriebsparameter für die Leistungsfaktorkorrekturschaltung wie beispielsweise die Busspannung oder die Dynamik der Regelschleife eingestellt werden.

Es sei in diesem Zusammenhang darauf hingewiesen, dass die einzelnen Blöcke in Fig. 1 nicht notwendigerweise durch Hardware realisiert sein müssen. Vielmehr ist es auch möglich, dass die Funktion einiger Blöcke durch eine entsprechende Software in einem Prozessor realisiert wird. Die Blockdarstellung in Fig. 1 soll lediglich dem besseren Verständnis dienen.

Die logische Abfolge der einzelnen Verfahrensschritte zur Ermittlung des Lampentyps, also die softwaremäßige Darstellung der Erfindung, ist in Fig. 2 gezeigt. Die wird nachfolgend erläutert.

Die Darstellung in Fig. 2 betrifft den Fall, dass mit einem Vorschaltgerät parallel zwei Lampen betrieben werden. Sie umfasst aber selbstverständlich auch die Möglichkeit, dass nur mit einer Lampe gearbeitet wird.

Zu Beginn der Vorheizphase werden von den beiden Lampen die Kaltwiderstände Rcold1 und Rcold2 gemessen. Aus den beiden Messwerten wird der Absolutwert der Differenz |Rdiff| berechnet. Danach werden drei Fälle unterschieden. Wenn |Rdiff| kleiner als ein erster Referenzwert Ref1 ist, so bedeutet dass, dass die beiden Lampen vom gleichen Typ sind. Es geht dann weiter im "Fall 1".

Wenn |Rdiff| größer als der erste Referenzwert Ref1 aber kleiner als ein zweiter Referenzwert Ref2 ist, so bedeutet dass, dass Lampen zwar betriebsbereit, jedoch nicht vom gleichen Typ sind. In diesem Fall wird der Pfad "Fall 2" beschritten. Das Ergebnis hat in der Regel zur Folge, dass eine Lampe ausgetauscht wird.

Nunmehr soll der Pfad "Fall 1" weiter verfolgt werden, in dem wie dargestellt der weitere Ablauf mit der Lampe mit der Wendel mit dem niedrigeren Kaltwiderstand erfolgt.

In einem weiteren Block wird dann derjenigen der beiden Differenzwiderstände Rdiff1 bzw. Rdiff2 für die Weiterverarbeitung ausgewählt, der dem geringeren Kaltwiderstand Rcold1 bzw. Rcold2 zuzuordnen ist.

Es versteht sich, dass man zu diesem Punkt in dem Flussdiagramm auch kommt, wenn nur eine Lampe vorhanden ist. In diesem Fall entfällt die Aufspaltung der Kaltwiderstände in zwei Pfade. Der weitere Verlauf des Flussdiagramms ist ohnehin nur auf einen Differenzwiderstand beschränkt, sei es der der Lampe mit der Wendel mit dem kleineren Kaltwiderstand oder der einzigen Lampe.

Des Weiteren wird nun geprüft, ob der Differenzwiderstand Rdiff kleiner als ein Substitutionswiderstand Rsub ist. Dieser Fall ist dann gegeben, wenn die Lampe zur Simulation durch einen solchen Substitutionswiderstand ersetzt ist. Wenn das der Fall ist, unterscheiden sich der Kaltwiderstand und der Heißwiderstand nicht. Deshalb wird - wenn die Entscheidung "Ja" lautet - der Differenzwiderstand Rdiff gleich dem Heißwiderstand Rhot gesetzt.

Im Falle des Erkennens eines Substitutionswiderstandwertes kann ein spezielles, vom Normalbetrieb abweichendes Verhalten auslöst werden. Beispielweise können für diesen Fall abweichende Betriebsparameter für den nachfolgenden Betrieb eingestellt werden, wobei auch die Vorheizzeit oder das Ablaufverhalten des Lampenstarts geändert werden kann, es können dem Vorschaltgerät aber auch Betriebsparameter über den erkannten Wert des Substitutionswiderstandes für den späteren Betrieb, d.h. nach dem nächsten Lampenstart, vorgegeben werden. Dies kann als eine Art Programmierung des Vorschaltgerätes verstanden werden, wobei auch die jeweiligen Typen der zu erkennenden Lampen vorgegeben werden können. Ein Beispiel dafür kann sein, dass ein Vorschaltgerät die Parametersätze für die Kombination einer 14W und 24W Lampe sowie die Kombination einer 21W und 39W Lampe gespeichert hat. Je nach Vorgabe durch den Wert des einmalig anzuschließendem Substitutionswiderstandes kann das Vorschaltgerät später zwischen einer 14W und 24W Lampe oder einer 21W und 39W Lampe unterscheiden und somit dass Problem umgehen, dass sich die 14W Lampe und die 21W Lampe anhand ihrer Wendeln nicht unterscheiden lassen.

Wenn der Differenzwiderstand Rdiff größer als der Substitutionswiderstand Rsub ist, d. h., wenn sich - weil eine Lampe eingesetzt ist - Rcold und Rhot unterscheiden, so lautet das Ergebnis der Entscheidung "Nein".

Als nächstes steht die Entscheidung an, ob der Differenzwiderstand Rdiff kleiner als ein erster gespeicherter Widerstandswert "Pegel 1" ist. Wenn Differenzwiderstand Rdiff kleiner als dieser Pegel 1 ist, so wird die Entscheidung getroffen, dass es sich hier um den Lampentyp 1 handelt.

Wenn der Differenzwiderstand Rdiff zwischen den bereits genannten Pegel 1 und einem weiteren höher gelegenen Pegel 2 liegt, so wird die Entscheidung getroffen, dass ein Lampentyp 2 vorliegt.

Wenn der Differenzwiderstand Rdiff zwischen dem Pegel 2 und einem weiteren Pegel 3 liegt, so wird die Entscheidung getroffen, dass der Lampentyp 3 vorliegt.

Die Begriffe "Pegel 1", "Pegel 2" und "Pegel 3" werden nachfolgend noch in Verbindung mit Fig. 3 genauer erläutert.

Sofern sich der Differenzwiderstand Rdiff in die genannten Grenzen fällt und der Lampentyp dadurch bestimmt werden kann, so wird mit dem Setzen der Lampenparameter entsprechend dem ermittelten Lampentyp fortgefahren.

(Unter "Lampentyperkennung" ist optional auch zu verstehen, dass die Anzahl parallel oder seriell durch das Betriebsgerät versorgter (gleichartiger) Gasentladungslampen mit Heizwendeln ermittelbar ist. Unter "Typ" oder "Lampentyp" ist also auch die Verschaltungstopologie (seriell/parallel) mehrerer (vorzugsweise gleichartiger) Lampen zu verstehen.)

Wenn dagegen kein Bereich gefunden worden ist, in den der Differenzwiderstand Rdiff eingeordnet werden kann, so wird mit dem zuletzt gespeicherten Wert weitergearbeitet.

Fig. 3 zeigt den Verlauf des Wendelwiderstandes bei drei verschiedenen Lampentypen während der Vorheizphase, die 500 ms dauert.

Bei der ersten Wendel ist der Kaltwiderstand Rcold1 2 WW, und der Heißwiderstand Rhot1 3,88 WW; wobei WW für eine Widerstandswert-Einheit steht.

Bei der Wendel des zweiten Lampentyps ist der Kaltwiderstand Rcold2 4 WW. Er steigt während der Vorheizphase auf den Heißwiderstand Rhot2 mit 14 WW an.

Die Wendel des dritten Lampentyps beginnt mit dem Kaltwiderstand Rcold3 bei 8 WW. Dieser Widerstand steigt während der Vorheizphase auf den Heißwiderstand Rhot3 mit 40 WW.

Man erkennt, wie Widerstandswerte mit der thermischen Erwärmung aufspreizen. Voraussetzung ist dabei, dass den Wendeln während der Vorheizphase immer die gleiche Heizleistung bzw. der gleiche Heizstrom zugeführt wird.

Bildet man nun jeweils aus dem Heißwiderstand Rhot und dem Kaltwiderstand Rcold den Differenzwiderstand, so ergibt sich für den ersten Lampentyp ein Differenzwiderstand Rdiff1 von 1,88 WW. Der Differenzwiderstand Rdiff2 ist des zweiten Lampentyps beträgt 10 WW. Der Differenzwiderstand Rdiff3 für den dritten Lampentyp beträgt 32 WW.

Die Aufspreizung der Heißwiderstände Rhot1, Rhot2 und Rhot3 erlaubt es, für die Differenzwiderstände Rdiff1, Rdiff2 und Rdiff3 Variationsbereiche zu definieren, die voneinander einen Abstand haben. Die Variationsbereiche sind mit Schraffurlinien gekennzeichnet.

Eine sichere Identifizierung ist jedenfalls dann gegeben, wenn der ermittelte Differenzwiderstand der Heizwendel einer Lampe in einen der drei schraffierten Bereiche fällt.

Es hat sich jedoch herausgestellt, dass eine zufriedenstellende Bestimmung des Lampentyps auch dann möglich ist, wenn man mit den drei eingezeichneten Pegeln arbeitet. Der erste Pegel "Pegel 1" ist mit dem Kaltwiderstand Rcold1 des ersten Lampentyps identisch. Der zweite Pegel "Pegel 2" ist mit dem Heißwiderstand Rhot2 des zweiten Lampentyps identisch. Der dritte Pegel "Pegel 3" liegt mit beachtlichem Abstand über dem Heißwiderstand Rhot3 des Lampentyps.

Mit den rechts in der Darstellung eingezeichneten Distanzpfeilen ist durch gestrichelte Linien dargestellt, dass die Bestimmungsbereiche für den betreffenden Lampentyp über den unteren nicht definierten Bereich hinaus bis zu dem nächsten Pegel reichen.

Die über die schraffierten Bereiche hinausgehenden Identifizierungszonen sind nicht zwingend, sondern fallspezifisch gewählt worden. Wesentlich ist, dass die schraffierten Bereiche, also die Variationsbereiche für die Differenzwiderstände eine Identifizierung des Lampentyps mit großer Sicherheit erlauben.

Bei dem Lampentyp 3 wäre es jedoch denkbar, dass - bei entsprechender vorheriger Erhitzung - der Kaltwiderstand Rcold3 im Verlauf der Vorheizzeit von 500 ms so weit ansteigt, dass der Heißwiderstand Rhot3 weit über dem Wert (40 WW) liegt, der in Fig. 3 angegeben. Das hätte aber bei der vorausgesetzten konstanten Heizleistung bzw. dem konstanten Wendelstrom zur Folge, dass zwischen den einzelnen Abschnitten der Wendel Querentladungen auftreten, weil die Spannung zwischen diesen Abschnitten zu hoch wird. Hier setzt deshalb die Wirkung der Wendelspannungs-Begrenzung ein, die in Zusammenhang mit Block 6 in Fig. 1 erläutert wurde. Die Begrenzung der Heizspannung bewirkt, dass der Heißwiderstand Rhot3 nicht auf den zuvor beschriebenen theoretischen Wert steigen kann, sondern limitiert wird.

## Patentansprüche

1. Verfahren zum Betrieb von Leuchtmitteln, insbesondere Gasentladungslampen oder LEDs bzw. OLEDs,
wobei erkannt wird, ob an einer zum Einsatz der Leuchtmittel vorgesehenen Stelle, bspw. einer Fassung, ein Leuchtmittel oder ein Substitutionswiderstand (Rsub) elektrisch mit einer Betriebsschaltung für die Leuchtmittel verbunden ist, wobei im Falle des Erkennens eines Substitutionswiderstandwertes (Rsub) ein spezielles, vom Normalbetrieb abweichendes Verhalten der Betriebsschaltung ausgelöst wird, abweichende Betriebsparameter für den nachfolgenden Betrieb eingestellt werden, und der Betriebsschaltung Betriebsparameter über den erkannten Wert des Substitutionswiderstandes (Rsub) für den späteren Betrieb, d.h. den Betrieb nach dem nächsten Lampenstart, vorgegeben werden, **dadurch gekennzeichnet, dass** zum Erkennen des Substitutionswiderstands ein gemessener Kaltwiderstandswert (Rcold1, Rcold2) mit einem gemessenen Heißwiderstandswert (Rhot1, Rhot2) verglichen wird.

2. Verfahren nach Anspruch 1,
wobei im Falle des Erkennens eines Substitutionswiderstandwertes (Rsub) die Vorheizzeit oder das Ablaufverhalten des Lampenstarts geändert wird.

3. Verfahren nach einem der Ansprüche 1 oder 2, wobei mittels des Substitutionswiderstands (Rsub) zu betreibende Leuchtmitteltypen, insbesondere Wattagen vorgegeben werden.

4. Verfahren nach einem der vorhergehenden Ansprüche, wobei der Kaltwiderstand und der Heißwiderstand des Substitutionswiderstands (Rsub) den gleichen Betrag aufweist.

5. Verfahren nach einem der vorhergehenden Ansprüche, wobei die Heizleistung oder der Wendelstrom während der Vorheizphase konstant gehalten wird und wobei das Erkennen des Substitutionswiderstandswerts (Rsub) in der Vorheizphase erfolgt.

6. Verfahren nach einem der vorhergehenden Ansprüche, wobei das Vergleichen durch Berechnen der Differenz (Rdiff) aus dem gemessenen Kaltwiderstand (Rcold1, Rcold2) und dem gemessenen Heißwiderstand (Rhot1, Rhot2) erfolgt.

7. Verfahren nach einem der vorhergehenden Ansprüche, wobei mittels des Substitutionswiderstandswerts (Rsub) die Betriebsschaltung konfiguriert oder programmiert wird.

8. Verfahren nach einem der vorhergehenden Ansprüche, wobei das Einstellen der abweichenden Betriebsparameter mittels einer Steuereinheit erfolgt, wobei in der Steuereinheit der Substitutionswiderstandswert (Rsub) mit zumindest einem zu wählenden Betriebsparameter abgeglichen wird.

9. Schaltung, insbesondere integrierte Schaltung wie bspw. ein ASIC, die zur Durchführung eines Verfahrens nach einem der vorhergehenden Ansprüche ausgebildet ist.

## Claims

1. A method for the operation of lighting means, in particular, gas discharge lamps or LEDs or OLEDs,
wherein it is detected, whether at a place provided for the use of the lighting means, for example, a socket, a lighting means or a substitution resistor (Rsub) is electrically connected with an operating circuit for the lighting means,
wherein if a substitution resistance value (Rsub) is detected a special behavior of the operating circuit, deviating from the normal mode, is triggered, deviating operating parameters are set for the subsequent operation, and operating parameters of the operating circuit are provided by means of the detected value of the substitution resistance (Rsub) for the later operation, i.e., the operation after the next lamp starting, **characterized in that**
a measured cold resistance value (Rcold1, Rcold2) is compared with a measured hot resistance value (Rhot1, Rhot2) for the detection of the substitution resistance.

2. A method according to Claim 1,
wherein if a substitution resistance value (Rsub) is detected the preheating time or the flow behavior of the lamp starting is changed.

3. A method according to one of Claims 1 or 2, wherein by means of the substitution resistance (Rsub) types of lighting means to be operated, in particular, wattages are specified.

4. A method according to one of the preceding claims, wherein the cold resistance and the hot resistance of the substitution resistor (Rsub) have the same amount.

5. A method according to one of the preceding claims, wherein the heat output or the filament current is kept constant during the preheating phase and wherein the detection of the substitution resistance value (Rsub) occurs in the preheating phase.

6. A method according to one of the preceding claims, wherein the comparison is made by computing the difference (Rdiff) between the measured cold resistance (Rcold1, Rcold2) and the measured hot resistance (Rhot1, Rhot2).

7. A method according to one of the preceding claims, wherein the operating circuit is configured or programmed by means of the substitution resistance value (Rsub).

8. A method according to one of the preceding claims, wherein the setting of the deviating operating parameters occurs by means of a control unit, wherein in the control unit the substitution resistance value (Rsub) is compared with at least one operating parameter to be selected.

9. A circuit, in particular, an integrated circuit, such as, for example, an ASIC, which is designed for implementing a method according to one of the preceding claims.

## Revendications

1. Procédé d'exploitation de moyens d'éclairage, plus particulièrement de lampes à décharge de gaz ou de LED ou d'OLED,
moyennant quoi il est détecté si, à un endroit prévu pour l'utilisation des moyens d'éclairage, par exemple une monture, un moyen d'éclairage ou une résistance de substitution (Rsub) est relié électriquement avec un circuit d'exploitation pour les moyens d'éclairage, moyennant quoi, dans le cas d'une détection d'une valeur de résistance de substitution (Rusb), un comportement spécial, différent du fonctionnement normal, du circuit d'exploitation, est déclenché, des paramètres de fonctionnement sont réglés pour le fonctionnement suivant et des paramètres de fonctionnement supérieurs à la valeur détectée de la résistance de substitution (Rsub) sont prédéterminés dans le circuit d'exploitation pour l'exploitation ultérieure, c'est-à-dire pour le fonctionnement selon le prochain type de lampe,
**caractérisé en ce que**
pour la détection de la résistance de substitution, une valeur de résistance à froid mesurée (Rcold1, Rcold2) est comparée avec une valeur de résistance à chaud mesurée (Rhot1, Rhot2).

2. Procédé selon la revendication 1,
moyennant quoi, dans le cas de la détection d'une valeur de résistance de substitution (Rsub), le temps de préchauffage ou le comportement de déroulement du type de lampe est modifié.

3. Procédé selon l'une des revendications 1 ou 2, moyennant quoi les types de moyens d'éclairage à exploiter au moyen de la résistance de substitution (Rsub) permettent de prédéterminer les puissances.

4. Procédé selon l'une des revendications précédentes, la résistance à froid et la résistance à chaud de la résistance de substitution (Rsub) présentant la même valeur.

5. Procédé selon l'une des revendications précédentes, la puissance de chauffage ou le courant hélicoïdal étant maintenu constant pendant la phase de préchauffage et la détection de la valeur de résistance de substitution (Rsub) ayant lieu dans la phase de préchauffage.

6. Procédé selon l'une des revendications précédentes, la comparaison ayant lieu par calcul de la différence (Rdiff) entre la résistance à froid mesurée (Rcold1, Rcold2) et la résistance à chaud mesurée (Rhot1, Rhot2).

7. Procédé selon l'une des revendications précédentes, le circuit d'exploitation étant configuré ou programmé au moyen de la valeur de résistance de substitution (Rsub).

8. Procédé selon l'une des revendications précédentes, le réglage des paramètres de fonctionnement divergents ayant lieu au moyen d'une unité de commande, moyennant quoi, dans l'unité de commande, la valeur de résistance de substitution (Rsub) est alignée avec au moins un paramètre de fonctionnement à choisir.

9. Circuit, plus particulièrement circuit intégré, par exemple un ASIC, qui est conçu pour l'exécution d'un procédé selon l'une des revendications précédentes.
